# FASCICULE DE BREVET EUROPEEN

(11) **EP 0 878 157 B1**
(45) Date de publication et mention de la délivrance du brevet: **18.04.2001**
(21) Numéro de dépôt: 98810187.9
(22) Date de dépôt: 06.03.1998
(51) Int. Cl.: A47G 25/90

(54) **Dispositif pour faciliter l'enfilage de chaussettes et articles vestimentaires similaires**
Anziehhilfe für Socken und ähnliche Kleidungsstücke
Device for assisting in putting on socks and similar clothing articles

(30) Priorité: 28.04.1997 CH 97897
(43) Date de publication de la demande: 18.11.1998
(73) Titulaire: Willemin, Ignace, 2873 Saulcy (CH)
(72) Inventeur: Willemin, Ignace, 2873 Saulcy (CH)
(74) Mandataire: BOVARD AG - Patentanwälte

(56) Documents cités:
- CH-A- 602 076
- DE-C- 723 244
- US-A- 2 903 170
- US-A- 3 991 920

## Description

La présente invention concerne de manière générale les dispositifs orthopédiques. En particulier, la présente invention concerne un dispositif pour faciliter l'enfilage de chaussettes et articles vestimentaires similaires tels que socquettes ou bas par exemple.

De nombreuses personnes âgées ou handicapées notamment éprouvent des difficultés à se baisser et à relever les jambes. Ces personnes ont souvent de grandes difficultés à se chausser seules et plus encore à enfiler leurs chaussettes ou articles similaires, et doivent donc souvent s'en remettre à l'aide d'une tierce personne.

De nombreux dispositifs ont par conséquent été développés pour permettre à ces personnes d'enfiler leurs chaussettes ou leurs bas. Certains de ces dispositifs, tels ceux décrits dans FR2 712 162, DE4438319, GB2296421 ou dans US3853252 par exemple, consistent en une sorte de poignée unique similaire à un chausse-pied. Ces dispositifs ne permettent pas de maintenir des chaussettes dont l'extrémité supérieure ouverte est très large ou très élastique, et déforment facilement des chaussettes plus serrées. D'autres, tel celui décrit dans US4072255, ne comportent pas un manche assez long pour faciliter réellement l'enfilage.

Le document de brevet US5'513'783 décrit un dispositif pour faciliter l'enfilage de chaussettes muni de deux mors que l'on insère par l'extrémité supérieure ouverte de la chaussette et d'une langue qui s'écarte pour augmenter l'ouverture de cette chaussette. Ce dispositif est relativement coûteux à fabriquer, car il comporte trois grandes pièces articulées mutuellement.

D'autres dispositifs sont décrits par exemple dans FR2'425'827 et dans DE2940038.

Egalement, le document Thomas Hall US 3.991.920 est relatif à un dispositif qui, destiné à faciliter l'enfilage des bas ou des chaussettes, comporte, d'une part, deux mors en forme de fer à cheval et, d'autre part, deux leviers de manoeuvre qui sont montés à pivotement pour permettre le déplacement relatif des deux mors.

Précisément, le dispositif du document US 3.991.920 comprend deux pièces allongées qui, montées coulissantes l'une dans l'autre, présentent deux groupes opposés de deux extrémités sensiblement et,
- les mors sont chacun porté par l'une des extrémités d'un groupe d'extrémités et,
- les deux leviers montés à pivotement coopèrent chacun avec l'une des deux autres extrémités des pièces coulissantes de manière telle que l'actionnement de ces leviers engendre le déplacement relatif desdites pièces et donc celui des mors qu'elles portent.

Ce type de dispositif est conçu pour assurer le maintien d'un article vestimentaire dont la paroi tubulaire doit être préalablement roulée sur elle-même, notamment pour lui donner une certaine tenue.

Compte tenu du fait que l'article vestimentaire est enroulé sur lui-même, l'utilisation de ce dispositif est limitée à l'engagement d'un article vestimentaire sur un pied et ne permet pas l'enfilage effectif de cet article sur ledit pied complet puis sur le mollet.

En effet, le mode de maintien de l'article vestimentaire entre les mors oblige l'utilisateur à libérer l'article vestimentaire du dispositif de manière à pouvoir le dérouler, puis à se courber de manière à dérouler ledit article.

Ce type de dispositif ne peut donc être utilisé que par des personnes qui peuvent se courber.

En outre ce dispositif n'est utilisable que pour enfiler des articles vestimentaires dont la paroi tubulaire peut être roulée sur elle-même sans affecter notablement la dimension de l'ouverture destinée à l'engagement d'un pied, ce qui est le cas des bas, mais pas des chaussettes.

Un résultat que l'invention vise à obtenir est un dispositif qui remédie à ces inconvénients en permettant le maintien d'un article vestimentaire sans qu'il y ait lieu d'enrouler sa paroi tubulaire sur elle-même et en garantissant un maintien effectif de l'article lorsqu'une traction est exercée sur le dispositif pour enfiler complètement l'article.

Un autre résultat que l'invention vise à obtenir est un dispositif dont le fonctionnement est fiable et facile à comprendre.

Le but de la présente invention est de proposer un dispositif pour faciliter l'enfilage de chaussettes amélioré par rapport à ces dispositifs de l'art antérieur.

Ce but est atteint selon l'invention au moyen d'un dispositif présentant les éléments de la partie caractérisante de la revendication 1, des variantes préférentielles étant en outre indiquées dans les revendications dépendantes.

L'invention sera mieux comprise à l'aide de la description donnée à titre d'exemple et illustrée par les figures annexées qui montrent :

La figure 1 une vue de profil d'un dispositif selon l'invention avec une chaussette enfilée et les deux bras du dispositif écartés.

La figure 2 une vue de profil du dispositif de la figure 1 avec une chaussette enfilée et les deux bras rapprochés de façon à maintenir la chaussette.

La figure 3 une coupe frontale de la portion inférieure du dispositif de la figure 1.

La figure 4 une vue en perspective d'un dispositif selon une seconde variante de l'invention.

Afin de simplifier la suite de la description et des revendications, on emploiera par la suite simplement le terme de chaussette pour désigner toutes formes de chaussettes, de socquettes, de bas ou des pièces de vêtement analogues.

Comme on le voit plus particulièrement sur la figure 1, le dispositif de l'invention comporte deux bras oblongs 1, 2 articulés comme une tenaille. Les bras peuvent être réalisés en métal, par exemple en acier, en aluminium, ou en tout autre métal adapté et éventuellement éloxé, ou en matériau plastique moulé ou injecté. On veillera de préférence à limiter le poids de l'ensemble du dispositif de manière à permettre sa manipulation même par des personnes lourdement handicapées. La longueur des bras 1, 2 est suffisante pour prolonger les bras de l'utilisateur jusqu'au sol sans se courber, ou en se baissant seulement légèrement. Les deux bras sont articulés autour d'un point de pivotement 3 constitué par exemple par un axe, une goupille ou un rivet, une rondelle en Téflon (marque déposée) pouvant être utilisée pour limiter l'usure des pièces mobiles au niveau de l'articulation. Dans cet exemple, la partie centrale du premier bras 1 est élargie et comporte un évidement 100 traversé par le deuxième bras 2 au niveau de l'articulation. Dans une variante, les deux bras pourraient être constitués simplement de deux éléments oblongs 1, 2 assemblés l'un contre l'autre par le point d'articulation 3. La partie supérieure de chaque bras 1, 2 comporte en outre une poignée 10, 20 de préférence recouverte d'un matériau synthétique ou naturel, tel que caoutchouc ou cuir. Dans l'exemple illustré, la poignée est droite; une poignée courbée ou une boucle peut cependant aussi être utilisée.

L'extrémité inférieure du premier bras 1 est munie d'un premier mors 11 constitué dans cet exemple en fer à cheval fixé approximativement à angle droit par rapport au bras 1. La dimension du fer à cheval 11 correspond environ à l'ouverture maximale que peut supporter l'extrémité supérieure ouverte 90 d'une chaussette 9 de taille ordinaire. Le mors 11 comporte en outre de préférence une portion de butée 110 (particulièrement visible sur la figure 3) destinée à retenir l'extrémité supérieure de la chaussette 9 et à empêcher ainsi que le mors 11 puisse passer complètement à l'intérieur de la chaussette. La portion de butée 110 est dans l'exemple illustré disposée sur toute la périphérie du mors 11 ; il serait cependant également possible d'utiliser une butée plus petite, par exemple une butée constituée d'un ou plusieurs éléments discontinus sur la périphérie du mors 11 ou par une surépaisseur de n'importe quelle forme adaptée. En outre, pour prévenir tout glissement de la chaussette 9, il est possible de munir la face externe 111 du premier mors 11 d'un revêtement anti-glissant, par exemple d'un revêtement caoutchouté ou d'une structure en relief dans le matériau de mors.

L'extrémité inférieure de l'autre bras 2 est munie d'un second mors 21 dont la forme correspond approximativement au premier mors 11. La dimension interne du deuxième mors 21 correspond sensiblement à la dimension externe du premier mors 11. Au moins la face interne 211 du deuxième mors 21 peut éventuellement être recouverte de caoutchouc ou d'un autre revêtement anti-glissant. En rapprochant les deux bras 1, 2 au maximum, dans le sens indiqué par la flèche sur la figure 1, les deux mors 11, 21 s'emboîtent, la face interne 211 du second mors 21 venant en appui contre la face externe 111 du premier mors 11, de manière à pincer entre ces surfaces et à maintenir une chaussette 9 qui aura été enfilée autour du premier mors 11. Comme on le voit plus particulièrement sur la figure 3, la face externe 111 du premier mors comporte dans cette variante préférentielle une saillie annulaire 112 venant se loger en position fermée dans une gorge correspondante 212 du second mors 21, de façon à mieux retenir la chaussette. Dans une variante, cette disposition pourrait être inversée : la saillie serait alors prévue sur la face interne 211 du second mors 21 pour venir s'engager dans une gorge prévue sur la face externe 111 du premier mors 11.

Une arête saillante périphérique 113 sur le rebord externe du premier mors 11 permet de maintenir les deux mors fermement assemblés. L'arête 113 peut être disposée sur toute la périphérie du premier mors 11, ou de préférence telle qu'illustré seulement près des deux extrémités libres du mors. De préférence, la forme de l'arête 113 permet de refermer les deux mors avec un clic audible.

Les deux mors 11 et 21 sont de préférence réalisés en matériau synthétique moulé ou injecté, et assemblés aux bras 1 et 2 par collage, serrage ou rivetage par exemple. Des mors 11 et 21 métalliques peuvent cependant également être réalisés dans le cadre de cette invention. La fabrication de mors distincts des bras présente l'avantage par rapport à une construction monobloc de limiter la taille des moules d'injection nécessaires.

Le premier mors 11 a pour fonction d'écarter l'ouverture 90 de la chaussette 9 tandis que le second mors 21 ne sert qu'à maintenir la chaussette contre le premier mors. Le second mors 21 pourrait donc dans une variante être constitué d'un fer à cheval avec deux brins moins longs que ceux du premier mors 11, mais apte néanmoins à s'emboîter autour du premier mors.

On notera en outre en particulier sur la figure 2 que le deuxième bras 2 comporte de préférence un pied 22 permettant de poser l'ensemble du dispositif verticalement sur le sol avec les deux bras rapprochés sans qu'il bascule. Le dispositif est en contact avec le sol sur le pied 22 et sur le premier et/ou deuxième mors 11/21. Cette caractéristique permet de ranger le dispositif verticalement et donc d'y accéder facilement sans avoir à se baisser.

Le deuxième mors comporte en outre de préférence un ergot 23 sur sa surface inférieure, permettant de retirer ses chaussettes.

L'utilisateur souhaitant revêtir une chaussette 9 l'enfile d'abord par son extrémité supérieure ouverte 90 sur le premier mors 11, de préférence avec l'avant de la chaussette pointant dans la même direction que le côté ouvert du mors 11. La chaussette est ainsi suffisamment ouverte pour permettre ultérieurement d'y passer le pied. Les deux bras 1, 2 sont alors rapprochés, en sorte que l'extrémité supérieure de la chaussette est pincée entre la face externe 111 du premier mors 11 et la face interne 211 du second mors 21. Les deux mors présentent de préférence une élasticité suffisante pour garantir un maintien efficace de la chaussette. La butée 110 empêche à ce moment que la chaussette ne remonte le long du bras 1. L'utilisateur peut alors facilement passer la pointe du pied puis le talon par l'extrémité supérieure 90 grande ouverte de la chaussette 9, puis remonter la chaussette le long des mollets en tirant le dispositif vers le haut le long de la jambe. Lorsque la chaussette est suffisamment remontée, les deux bras 1, 2 sont alors écartés de manière à libérer la chaussette. La seconde chaussette peut alors être enfilée de manière similaire.

Les chaussettes 9 peuvent être retirées plus tard en insérant l'ergot 23 entre le mollet et la chaussette pour repousser cette dernière jusqu'au talon.

Aucune de ces opérations n'oblige l'utilisateur à se courber, lui permettant ainsi de revêtir des chaussettes sans efforts et sans l'aide d'une tierce personne.

La figure 4 illustre un dispositif pour enfiler les chaussettes selon une seconde variante de l'invention, particulièrement adaptée à une fabrication économique en très grande série. Dans cette variante, les mors 11, 21 et les bras 1, 2 sont réalisés chacun en une seule pièce moulée ou injectée. L'utilisation de bras également en matériau synthétique permet d'adopter une forme plus ergonomique et esthétique que le métal, tout en réduisant le poids du dispositif. Cette variante peut naturellement également être munie d'un ergot 23 pour retirer les chaussettes et d'un ensemble saillie-gorge 112-212 pour améliorer le maintien des chaussettes. Les autres caractéristiques sont identiques à celles de la première variante décrite.

Le dispositif de l'invention peut être réalisé en plusieurs longueurs adaptées à des personnes de différentes tailles. De la même façon, des dispositifs avec différentes ouvertures des mors, correspondant à différentes gammes de tailles de pied, peuvent être proposés. Il est aussi possible, dans le cadre de la présente invention, de prévoir des jeux de mors amovibles de différentes tailles.

## Revendications

1. Dispositif pour faciliter l'enfilage de chaussettes (9) et articles vestimentaires similaires, comportant deux mors (11, 21) en forme de fer à cheval qui, par action sur deux bras oblongs (1, 2) aptes à pivoter l'un par rapport à l'autre autour d'un point de pivotement (3), peuvent être rapprochés en vue du pincement de l'article vestimentaire,
- les bras (1, 2) constituent une tenaille, une extrémité (10, 20) de chaque bras d'un côté du point de pivotement constituant un manche tandis que l'extrémité de chaque bras de l'autre côté du point de pivotement porte un mors (11, 21),
- chaque mors (11, 12) est fixé approximativement perpendiculairement à l'extrémité du bras qui le porte,
ce dispositif étant caractérisé en ce que
- la forme du premier mors (11) permet de l'insérer dans l'extrémité ouverte (90) de la chaussette (9) de façon à la maintenir suffisamment ouverte pour y passer au moins la pointe du pied,
- le diamètre intérieur du second mors est approximativement égal au diamètre externe du premier mors de manière telle que ledit second mors (21) s'emboîte par pivotement autour du premier mors (11) lorsque les bras (1, 2) sont rapprochés, de façon à pouvoir pincer une chaussette (9) entre la face externe (111) dudit premier mors et la face interne (211) dudit second mors.

2. Dispositif selon la revendication précédente, caractérisé en ce que ledit premier mors (11) comporte une bordure d'arrêt (110) destinée à venir en contact avec l'extrémité supérieure ouverte de la chaussette insérée, de manière à éviter que ledit premier mors puisse passer au fond de la chaussette.

3. Dispositif selon l'une des revendications précédentes, caractérisé en ce qu'un des deux mors (11) comporte une saillie (112) apte à venir s'engager dans une gorge (212) prévue sur la face correspondante de l'autre mors (21).

4. Dispositif selon l'une des revendications précédentes, caractérisé en ce qu'un des deux mors (11) comporte une arête saillante périphérique (113) permettant de refermer les deux mors avec un bruit audible et de les maintenir refermés.

5. Dispositif selon l'une des revendications précédentes, caractérisé en ce qu'il comporte en outre un ergot (23) permettant de retirer ses chaussettes.

6. Dispositif selon l'une des revendications précédentes, caractérisé en ce que lesdits bras (1, 2) sont en métal.

7. Dispositif selon la revendication précédente, caractérisé en ce qu'au moins un desdits mors (11, 21) est en plastique.

8. Dispositif selon la revendication 6, caractérisé en ce qu'au moins 5 un desdits bras (1, 2) est recouvert de plastique.

9. Dispositif selon l'une des revendications 1 à 5, caractérisé en ce que lesdits bras (1, 2) sont réalisés chacun en une seule pièce de matériau synthétique moulé ou injecté.

10. Dispositif selon l'une des revendications précédentes, caractérisé en ce qu'il peut être posé verticalement sur le sol sans basculer.

## Claims

1. Device, to facilitate slipping on socks (9) and similar articles of clothing, comprising two gripping jaws (11, 21) of horseshoe shape which, through action on two oblong arms (1, 2) able to pivot with respect to one another about a pivot point (3), can be brought together with a view to gripping the article of clothing
- the arms (1, 2) are made up of tongs, one end (10, 20) of each arm on one side of the pivot point constituting a handle whereas the end of each arm on the other side of the pivot point bears a gripping jaw (11, 21),
- each gripping jaw (11, 21) is fixed approximately perpendicular to the end of the arm which bears it,
this device being characterised in that
- the shape of the first gripping jaw (11) allows it to be inserted in the open end (90) of the sock (9) in such a way as to hold the sock sufficiently open for passing through at least the tip of the foot,
- the inner diameter of the second gripping jaw is approximately equal to the outer diameter of the first gripping jaw in such a way that, through pivoting, said second gripping jaw (21) fits around the first gripping jaw (11), when the arms (1, 2) are brought together so as to grip a sock (9) etween the outer face (111) of the first gripping jaw and the inner face (211) of the second gripping jaw.

2. Device according to the preceding claim, characterised in that said first gripping jaw (11) includes a stop edge (110) intended to come into contact with the open, upper end of the inserted sock in such a way that said first gripping jaw is prevented from being able to pass to the bottom of the sock.

3. Device according to one of the preceding claims, characterised in that one of the two gripping jaws (11) has a projection (112) able to become engaged in a groove (212) provided on the corresponding face of the other gripping jaw (21).

4. Device according to one of the preceding claims, characterised in that one of the two gripping jaws (11) comprises a peripheral, projecting stop (113) allowing the two gripping jaws to be closed again with an audible snap and to be kept closed.

5. Device according to one of the preceding claims, characterised in that it further comprises a catch element (23) enabling socks to be removed.

6. The device according to one of the preceding claims, characterised in that said arms (1, 2) are made of metal.

7. Device according to the preceding claim, characterised in that at least one of said gripping jaws (11, 21) is made of plastic.

8. The device according to claim 6, characterised in that at least one of said arms (1, 2) is covered with plastic.

9. Device according to one of the claims 1 to 5, characterised in that said arms (1, 2) are each made of a single piece of moulded or injected synthetic material.

10. Device according to one of the preceding claims, characterised in that it can be placed vertically on the floor without toppling over.

## Patentansprüche

1. Vorrichtung zum Erleichtern des Anziehens von Socken (9) und ähnlichen Kleidungsstücken, enthaltend zwei hufeisenförmige Backen (11, 21), die sich durch Aktion auf zwei länglichen Armen (1, 2), die fähig sind, gegeneinander um einen Schwenkpunkt (3) zu schwenken, annähern können zwecks Klemmens des Kleidungsstückes, wobei
- die Arme (1, 2) eine Zange bilden, ein Ende (10, 20) jedes Armes auf einer Seite des Schwenkpunktes einen Griff bildet, wohingegen das Ende jedes Armes auf der anderen Seite des Schwenkpunktes eine Backe (11, 21) trägt,
- jede Backe (11, 12) ungefähr rechtwinklig zum Ende des Armes befestigt ist, das sie trägt,
diese Vorrichtung dadurch gekennzeichnet ist, dass
- die Form der ersten Backe (11) erlaubt, sie in das offene Ende (90) des Sockens (9) einzuführen, um ihn genügend offenzuhalten, um mindestens die Spitze des Fusses hineinzubringen,
- der innere Durchmesser der zweiten Backe ungefähr gleich dem äusseren Durchmesser der ersten Backe ist, derart, dass die genannte zweite Backe (21) durch Schwenken um die erste Backe (11) passt, während die Arme (1, 2) angenähert werden, so dass ein Socken (9) zwischen der äusseren Fläche (111) der genannten ersten Backe und der inneren Fläche (211) der genannten zweiten Backe geklemmt werden kann.

2. Vorrichtung nach dem vorangehenden Patentanspruch, dadurch gekennzeichnet, dass die genannte erste Backe (11) einen Halterand (110) enthält, der dazu bestimmt ist, mit dem oberen, offenen Ende des eingeführten Sockens in Kontakt zu kommen, derart, dass vermieden wird, dass die genannte erste Backe bis zum Grund des Sockens passieren kann.

3. Vorrichtung nach einem der vorangehenden Ansprüche, dadurch gekennzeichnet, dass eine der zwei Backen (11) einen Vorsprung (112) enthält, der fähig ist, in eine Rille (212) einzugreifen, die auf der entsprechenden Fläche der anderen Backe (21) vorgesehen ist.

4. Vorrichtung nach einem der vorangehenden Ansprüche, dadurch gekennzeichnet, dass eine der zwei Backen (11) eine periphere, vorstehende Kante (113) enthält, die es erlaubt, die beiden Backen mit einem hörbaren Geräusch zu schliessen und sie geschlossen zu halten.

5. Vorrichtung nach einem der vorangehenden Ansprüche, dadurch gekennzeichnet, dass sie ausserdem einen Dorn (23) enthält, der es erlaubt, seine Socken abzuziehen.

6. Vorrichtung nach einem der vorangehenden Ansprüche, dadurch gekennzeichnet, dass die genannten Arme (1, 2) aus Metall sind.

7. Vorrichtung nach dem vorangehenden Anspruch, dadurch gekennzeichnet, dass mindestens eine der genannten Backen (11, 21) aus Plastik ist.

8. Vorrichtung nach Anspruch 6, dadurch gekennzeichnet, dass mindestens einer der genannten Arme (1, 2) mit Plastik überzogen ist.

9. Vorrichtung nach einem der Ansprüche 1 bis 5, dadurch gekennzeichnet, dass jeder der genannten Arme (1, 2) aus einem einzigen Stück aus synthetischem Material gegossen oder gespritzt ausgeführt ist.

10. Vorrichtung nach einem der vorangehenden Ansprüche, dadurch gekennzeichnet, dass sie vertikal auf den Boden gestellt werden kann ohne zu kippen.
